# EUROPÄISCHE PATENTANMELDUNG

(11) **EP 0 046 273 A1**
(43) Veröffentlichungstag der Anmeldung: **24.02.1982**
(21) Anmeldenummer: 81106295.9
(22) Anmeldetag: 13.08.1981
(51) Int. Cl.: A45F 4/06, A47C 17/76, A61G 1/00

(54) **Aus Rohrabschnitten, Profilstücken und Kupplungsgliedern bestehendes Gestell, welches als Basisrahmen für Tische, Liegen, Stühle, Tragbahren od.dgl. dient**

(30) Priorität: 16.08.1980 DE 3031116
(71) Anmelder: Köhne, Walter, D-5600 Wuppertal 21 (DE)
(72) Erfinder: Köhne, Walter, D-5600 Wuppertal 21 (DE)
(74) Vertreter: Buse, Karl Georg, Dipl.-Phys.

(57) **Zusammenfassung**

Das als Basisrahmen für Tische, Liegen, Stühle, Tragbahren oder dergleichen dienende Gestell (10) ist mit teleskopartig ausziehbaren Längsholmen (11) ausgerüstet, die im Bereich ihrer Enden durch scharnierartig gehalterte Querholme (12) zu einem Rahmen vereinigt sind. An diesem Rahmen sind unter Zwischenschaltung von Befestigungsgliedern (17, 18, 20, 39) Abstellplatten (32) bzw. Sitz- oder Liegespanntücher 13 vorgesehen. Die Querholme (12) weisen sperrbare Gelenke (15) auf.

## Beschreibung

Die Erfindung bezieht sich auf ein aus Rohrabschnitten, Profilstücken und Kupplungsgliedern bestehendes Gestell, welches als Basisrahmen für Tische, Liegen, Stühle, Tragbahren od.dgl. dient. Die bisher bekannten Ausführungsformen haben den Nachteil, daß sie einerseits nur für einen bestimmten Zweck, z.B. als Tischgestell oder als Stuhlgestell, verwendet werden können und andererseits viel Platz beanspruchen, weil sie sich entweder überhaupt nicht oder aber nur geringfügig zusammenlegen lassen. Ferner hat man zusammenlegbare Tragen zum Kranken-, Verletzten- und Verwundeten-Transport, insbesondere für Land-, Luft- und Wasserfahrzeuge, geschaffen. Diese Tragen bestehen in der Regel aus einem zusammensetzbaren, starren Stahlrohrrahmen mit angesetzten Füßen und mit einer am Stahlrohrrahmen befestigten Segeltuchunterlage als Liegefläche. Auch diese Ausführungsformen sind in ihren Abmessungen so sperrig, daß sie sich in Land-, Luft- und Wasserfahrzeugen kaum unterbringen lassen. Des weiteren sind sog. Nottragen bekanntgeworden, die sich aus zwei Stangen, Querhölzern und einem Mantel, einer Seilbespannung od.dgl. anfertigen lassen. Diese Bestandteile stehen aber häufig bei schweren Verkehrsunfällen entweder überhaupt nicht oder aber nur in ungenügenden Mengen zur Verfügung. Das hat zur Folge, daß die Verletzten nicht sofort transportiert werden können, sondern an Fahrbahnrändern ungeschützt liegengelassen werden müssen, bis die angeforderten Rettungsfahrzeuge eingetroffen sind. Hierdurch erfolgt die Hilfeleistung häufig zu spät.

Der Erfindung liegt die Aufgabe zugrunde, ein Gestell der eingangs beschriebenen Art zu schaffen, das trotz einfacher Handhabung und wirtschaftlicher Herstellung bei Nichtgebrauch so stark verkleinert werden kann, daß es auch, ohne größeren Platzbedarf, in Land-, Luft- und Wasserfahrzeugen untergebracht werden kann, wobei das Gestell wahlweise als Basisrahmen für Tische, Liegen, Stühle, Tragbahren od.dgl. dienen kann. Zur Lösung dieser Aufgabe wird erfindungsgemäß vorgeschlagen, daß das Gestell mit teleskopartig ausziehbaren Längsholmen ausgerüstet ist, die im Bereich ihrer Enden durch scharnierartig gehalterte Querholme zu einem Rahmen vereinigt sind, an dem unter Zwischenschaltung von Befestigungsgliedern Abstellplatten bzw. Sitz- oder Liegespanntücher vorgesehen sind, wobei die Querholme sperrbare Gelenke aufweisen. Durch diese Ausbildung ist das Gestell derart veränderbar, daß es vielseitig als Basisrahmen verwendet werden kann. Als Trage steht es bei Verkehrsunfällen sofort zur Verfügung und kann eingesetzt werden, um die Verletzten aus dem Gefahrenbereich herauszubringen, ohne daß hierdurch weitere Schäden verursacht werden. Manche Verunglückte, die innere Verletzungen haben, dürfen nur mit größter Sorgfalt bewegt werden.

Bei einer bevorzugten Ausführungsform bestehen die Längsholme aus ineinanderschiebbaren Rohren aus Metall, wobei das Mittelrohr zweckmäßig aus mehreren Teilen zusammensetzbar ist. Diese Bauweise hat den Vorteil, daß das Gestell auch in Packtaschen von Motorrädern untergebracht werden kann. Sofern das Gestell als Trage verwendet wird, kann diese in ihren Längenabmessungen der Größe des zu transportierenden Verletzten angepaßt werden. Das ist insbesondere dann vorteilhaft, wenn der Transportraum des Rettungsfahrzeuges (z.B. bei einer Massenkarambolage) voll ausgenutzt werden soll.

Sofern das erfindungsgemäße Gestell als Basisrahmen für Tische, Liegen, Stühle od.dgl. z.B. für Campingzwecke verwendet werden soll, kann dieses den gegebenen Raumverhältnissen angepaßt werden. Bei einem Nichtgebrauch läßt sich das Gestell raumsparend in Einbauschränken, z.B. in Wohnwagen,einfach unterbringen.

Nach einem weiteren Merkmal der Erfindung können sowohl die Längsholme als auch die Querholme mit einem aufsteckbaren Rückenteil zusammenwirken. Zweckmäßig ist das Rückenteil aus einzelnen Metallprofilen zusammensteckbar und mit einer Stützstange ausgerüstet. Dieses hat zur Folge, daß das Gestell auch als Basisrahmen für Stühle und Liegen eingesetzt werden kann.

Die Längsholme sind zweckmäßig mit einschiebbaren oder einschwenkbaren Handgriffen ausgerüstet. Auch hierdurch wird Platz eingespart. In der zusammengelegten Lage des Gestells können die Handgriffe zweckmäßig auf den Querholmen in eine Ruhelage verschiebbar sein, in welcher die Handgriffe zwischen den Längsholmen und den eingeknickten Querholmen liegen.

Die Querholme können aus gleichgestalteten, mit Kupplungsköpfen ausgerüsteten Rohrabschnitten bestehen. Diese Bauweise ist einfach und preisgünstig. Die Gelenke der Querholme können durch rohrförmige Schieber blockierbar sein.

Des weiteren können die Längsholme und/oder die Querholme mit einklappbaren oder einschiebbaren Füßen ausgestattet sein. Die Füße können aus ineinanderschiebbaren oder zusammensteckbaren Rohrabschnitten und/oder Profilstücken bestehen. Dieses hat den Vorteil, daß das Gestell nicht nur in der Länge, sondern auch in der Höhe verstellbar ist.

Die Sitz- oder Liegespanntücher, die als Sitz- oder Liegefläche dienen, können mit Reiß-, Gleit- oder Klettenverschlüssen bestückt sein. Hierdurch lassen sich schlauchartige, die Längsholme und/oder Querholme umgreifende Befestigungsglieder herstellen.

Die Querholme können in ihrer Arbeitsstellung die Sitz-oder Liegespanntücher straffen.

Bei einer anderen Ausführungsform können die Befestigungsglieder für die Sitz- oder Liegespanntücher, die auf den Längsholmen verschiebbar geführt sind, von Haken und ösen gebildet sein, während die auf den Querholmen befindlichen Befestigungsglieder aus Stangenstücken bestehen, deren hintere Enden mit Ringösen und deren vordere Enden mit Federklammern bestückt sind. Diese Ausbildung hat den Vorteil, daß das Sitz- oder Liegespanntuch durch Umschlagen in der Länge verkürzt werden kann.

Auf der Zeichnung ist die Erfindung in mehreren Ausführungsbeispielen dargestellt. Es zeigen:
Fig.1 ein zusammengelegtes Gestell in Draufsicht als Basisrahmen einer Trage mit abgenommenen Liegespanntuch,
Fig.2 das in Fig.1 dargestellte Gestell als Trage in Arbeitsstellung mit eingespanntem Liegespanntuch in Draufsicht,
Fig.3 einen Handgriff des in Fig.1 dargestellten Gestells in vergrößerter Seitenansicht,
_{F}ig.4 einen Rohrabschnitt eines Querholmes mit eingesetzten Kupplungsköpfen in vergrößerter Draufsicht des in Fig.1 dargestellten Gestells,
_{F}ig.5 ein erfindungsgemäßes Gestell in Vorderansicht als Basisrahmen eines Tisches,
Fig.6 das in Fig.5 gezeigte Gestell in Draufsicht,
Fig.7 das in Fig.5 gezeigte Gestell in Seitenansicht,
Fig.8 ein erfindungsgemäßes Gestell in Vorderansicht als Basisrahmen eines Stuhls,
Fig.9 das in Fig.8 gezeigte Gestell in Seitenansicht,
Fig.10 ein erfindungsgemäßes Gestell in Vorderansicht mit Rückenteil als Basisrahmen für eine Trage,
Fig.11 das in Fig.10 gezeigte Gestell ohne Rückenteil mit eingeklappten Füßen,
Fig.12 das in Fig.11 gezeigte Gestell in Draufsicht,
Fig.13 ein erfindungsgemäßes Gestell in Vorderansicht als Basisrahmen einer Liege mit Kopfstütze,
Fig.14 das in Fig.13 gezeigte Gestell in Draufsicht,
Fig.15 ein erfindungsgemäßes Gestell beim Auseinanderklappen in Draufsicht, und
Fig.16 ein erfindungsgemäßes Gestell in Draufsicht mit getrennten Mittelrohrteilen.

In den Figuren 1 - 4 ist das erste Ausführungsbeispiel dargestellt. Hierbei dient das Gestell 10 als Trage. Es besteht aus zwei Längsholmen 11, zwei Querholmen 12 und einem Liegespanntuch 13, vorzugsweise aus Segeltuch. Wie insbesondere die Figur 2 veranschaulicht, werden die Längsholme 11 von einer Anzahl von Rohren 14 gebildet, die teleskopartig ineinandergeschoben werden können. Die Längsholme 11 sind durch Querholme 12 zu einem Rahmen vereinigt. Die Querholme 12, die scharnierartig an den Längsholmen 11 sitzen, sind in ihrer Mitte mit Gelenken 15 versehen, die durch rohrförmige Schieber 16 in ihrer wirksamen Lage blockierbar sind. Die Enden der Längsholme 11 tragen Handgriffe 23, die einschwenkbar gehaltert sind.

An den Längsholmen 11 sind außerdem Halteglieder 17 in Form von Ösen verschieblich gelagert, die mit Haken 18 zusammenwirken, welche an den Seitenrändern des Liegespanntuches 13 befestigt sind. Wie aus der Figur 2 ersichtlich ist, werden die Haken 18 des ausgebreiteten Liegespanntuches 13 in die Ösen 17 eingehakt. Die Stirnränder 19 des Liegespanntuches 13 werden durch besondere Halteglieder 20 mit den Querholmen 12 verbunden. Die Halteglieder 20 sind an ihren hinteren Enden mit Ösen 21 ausgestattet, welche die Querholme 12 durchgreifen. An den vorderen Enden der Halteglieder 20 sitzen Federklammern 22, die Randteile des Liegespanntuches 13 zwischen ihren Klammerbacken festlegen.

Die Querholme 12 werden von Rohrabschnitten 24 gebildet, von denen einer vergrößert in der Figur 4 dargestellt ist. Wie daraus ersichtlich, sind in die hohlen Enden der Rohrabschnitte 24 Kupplungsköpfe 25 eingetrieben. Die Rohrabschnitte 24 werden paarweise über ihre Kupplungsköpfe 25 gelenkig zu einem Querholm 12 verbunden. Die beiden freien Kupplungsköpfe der Querholme 12 werden scharnierartig an den Längsholmen 11 befestigt, wie es aus der Figur 2 ersichtlich ist.

Die Figur 1 veranschaulicht das Gestell in seiner zusammengelegten Lage. Hierbei werden die Rohre 14 der Längsholme 11 ineinandergeschoben. Die Querholme 12 lassen sich nach innen einknicken, nachdem die Schieber 16 in ihre unwirksame Lage überführt worden sind. Die Handgriffe 23 sind, wie aus der Figur 1 hervorgeht, auf den Querholmen 12 in eine Ruhelage verschiebbar, in welcher die Handgriffe 23 zwischen den Längsholmen 11 und den eingeknickten Querholmen 12 liegen. Vor dem Zusammenlegen der Trage wird das Liegespanntuch 13 abgenommen und zusammengerollt.

Bei der in den Figuren 5 - 7 gezeigten Ausführungsform dient das erfindungsgemäße Gestell 10 als Basisrahmen eines Tisches 26. Die Längsholme 11 und die Querholme 12 entsprechen in ihrem Aufbau dem in den Figuren 1 - 4 gezeigten Gestell 10, so daß hierfür dieselben Bezugszeichen verwendet wurden. Zusätzlich ist dieses Gestell 10 mit einklappbaren und ausziehbaren Füßen 27 ausgestattet, die auch eine Änderung der Höhe des Tisches 26 ermöglichen. Die Füße 27 bestehen bei dieser Ausführungsform aus mehreren ineinanderschiebbaren Metallrohren 28, 29, 30. In die Öffnungen der Endrohre 30 sind Fußkappen 31 eingesetzt, die ein sicheres Standvermögen des Tisches 26 ermöglichen. Ferner sind die Handgriffe 23 in diesem Fall nicht einklappbar, sondern einschiebbar ausgebildet. Die Tischplatte 32, die auf das Gestell 10 aufgesetzt werden kann, ist in der Figur 6 angedeutet.

Die Figuren 8 und 9 zeigen das erfindungsgemäße Gestell 10 als Basisrahmen eines Stuhles 33. Das Gestell 10 entspricht in seinem Aufbau der in den Figuren 5 - 7 gezeigten Ausführungsform. Es sind deshalb dieselben Bezugszeichen verwendet worden. Das zusätzliche Rückenteil 34 ist aus einzelnen Metallprofilen zusammengesetzt und mit einer Stützstange 35 versehen, die an das mittlere Metallprofil 36 befestigt ist. Wie aus der Figur 8 ersichtlich, wird das Rückenteil 34 auf die Längsholme aufgesteckt oder aufgeklemmt. Die Stützstange 35 ist an ihrem freien Ende 37 gabelförmig ausgebildet und findet ihr Auflager, wie die Figur 9 veranschaulicht, auf einem der Querholme 12. Die Füße 27 sind nur teilweise ausgezogen. Sie können der gewünschten Sitzhöhe angepaßt werden. Es bleibt noch nachzutragen, daß an dem Gestell 10 das nicht dargestellte Sitzspanntuch 13 befestigt wird. Dieses dient als Sitzfläche.

In den Figuren 10 - 12 ist das Gestell 10 als Basisrahmen für eine Trage verwendet. In seinem Aufbau entspricht das Gestell 10 der in den Figuren 5 - 7 gezeigten Ausführungsform. Die Figur 10 veranschaulicht die Trage 10 mit einem aufgesteckten Rückenteil 34, das als Kopfstütze eingesetzt ist und verstellt werden kann. Die Stützstange 35, die in ihrer Länge veränderlich ist, wirkt mit einem der Querholme 12 zusammen. Bei der in der Figur 11 dargestellten Trage ist das Rückenteil 34 abgenommen und die Füße 27 eingeklappt bzw. eingeschoben. Das Liegespanntuch 13 ist in der Figur 12 angedeutet. Die Ränder 38 des Liegespanntuches 13 sind mit Reißverschlüssen 39 bestückt. Mit Hilfe der Reißverschlüsse 39 werden schlauchartige Aufnahmen gebildet, die von den Längsholmen 11 bzw. den Querholmen 12 durchgriffen werden.

Die Figuren 13 und 14 zeigen das Gestell 10 als Basisrahmen einer Liege. Diese Ausführungsform entspricht im wesentlichen der in den Figuren 10 - 12 dargestellten Trage 10, so daß hierauf, um Wiederholungen zu vermeiden, Bezug genommen werden kann.

In den Figuren 15 und 16 ist eine abgeänderte Form des Gestells 10 dargestellt. Das Mittelrohr 40 der Längsholme 11 ist hierbei geteilt, um eine weitere Raumersparnis beim Nichtgebrauch zu erzielen. Die beiden Teile des Mittelrohres 40 lassen sich ineinanderstecken, wie es aus der Figur 15 zu ersehen ist. Die Einsatzmöglichkeiten dieses Gestells 10 entsprechen den bisher behandelten Ausführungsformen.

Wie bereits erwähnt, sind die dargestellten Ausführungsformen nur beispielsweise Verwirklichungen der Erfindung. Diese ist nicht darauf beschränkt. Es sind noch mancherlei Abänderungen und Ausbildungen möglich. So könnte das Sitz-oder Liegespanntuch 13 auch aus einem aufblasbaren, matratzenartigen Hohlkörper bestehen. Bezugszeichen-Aufstellung:
10 Gestell
11 Längsholme
12 Tragholme
13 Sitz- oder Liegespanntuch
14 Rohre
15 Gelenk
16 Schieber
17 Öse
18 Haken
19 Stirnseiten des Sitz- oder Liegespanntuches 13
20 Halteglied
21 Ringöse
22 Federklammer
23 Handgriff
24 Rohrabschnitt
25 Kupplungskopf
26 Tisch
27 Füße
28 Metallrohr
29 Metallrohr
30 Endrohr
31 Fußkappe
32 Tischplatte
33 Stuhl
34 Rückenteil
35 Stützstange
36 mittleres Metallprofil
37 gabelförmiges Ende der Stützstange 35
38 Ränder des Liegespanntuches 13
39 Reißverschlüsse
40 Mittelrohr des Längsholmes 11

## Patentansprüche

1. Aus Rohrabschnitten, Profilstücken und Kupplungsgliedern bestehendes Gestell, welches als Basisrahmen für Tische, Liegen, Stühle, Tragbahren od. dgl. dient, dadurch gekennzeichnet , daß das Gestell (10) mit teleskopartig ausziehbaren Längsholmen (11) ausgerüstet ist, die im Bereich ihrer Enden durch scharnierartig gehalterte Querholme (12) zu einem Rahmen vereinigt sind, an dem unter Zwischenschaltung von Befestigungsgliedern (17, 18, 20, 39) Abstellplatten (32) bzw. Sitz- oder Liegespanntücher (13) vorgesehen sind, wobei die Querholme (12) sperrbare Gelenke (15) aufweisen.

2. Gestell nach Anspruch 1, dadurch gekennzeichnet, daß die Längsholme (11) aus ineinanderschiebbaren Rohren (14) aus Metall bestehen, wobei das Mittelrohr (40) aus mehreren Teilen zusammensetzbar ist.

3. Gestell nach Anspruch 1 und 2, dadurch gekennzeichnet, daß sowohl die Längsholme (11) als auch die Querholme (12) mit einem aufsteckbaren Rückenteil (34) zusammenwirken.

4. Gestell nach Anspruch 3, dadurch gekennzeichnet, daß das Rückenteil (34) aus einzelnen Metallprofilen (36) zusammensteckbar ist und eine Stützstange (35) aufweist.

5. Gestell nach Anspruch 1, dadurch gekennzeichnet, daß die Längsholme (11) mit einschiebbaren oder einschwenkbaren Handgriffen (23) ausgerüstet sind.

6. Gestell nach Anspruch 5, dadurch gekennzeichnet, daß die Handgriffe (23) in der zusammengelegten Lage des Gestells (10) auf den Querholmen (12) in eine Ruhelage verschiebbar sind, in welcher die Handgriffe (23) zwischen den Längsholmen (11) und den eingeknickten Querholmen (12) liegen.

7. Gestell nach Anspruch 1, dadurch gekennzeichnet, daß die Querholme (12) aus gleichgestalteten, mit Kupplungsköpfen (25) ausgerüsteten Rohrabschnitten (24) bestehen.

8. Gestell nach Anspruch 1 und 7, dadurch gekennzeichnet, daß die Gelenke (15) der Querholme (12) durch rohrförmige Schieber (16) blockierbar sind.

9. Gestell nach Anspruch 1, dadurch gekennzeichnet, daß die Längsholme (11) und/oder die Querholme (12) mit einklappbaren oder einschiebbaren Füßen (27) ausgestattet sind.

10. Gestell nach Anspruch 9, dadurch gekennzeichnet, daß die Füße (27) aus ineinanderschiebbaren oder zusammensteckbaren Rohrabschnitten und/oder Profilstücken (28, 29, 30) bestehen.

11. Gestell nach Anspruch 1, dadurch gekennzeichnet, daß das Sitz- oder Liegespanntuch (13) mit Reiß-, Gleit-oder Klettenverschlüssen (39) bestückt ist.

12. Gestell nach Anspruch 1 - 11, dadurch gekennzeichnet, daß die Querholme (12) in ihrer Arbeitsstellung das Sitz- oder Liegespanntuch (13) straffen.

13. Gestell nach Anspruch 1 bis 12, dadurch gekennzeichnet, daß die Befestigungsglieder (17, 18, 20) für das Sitz- oder Liegespanntuch (13), die auf den Längsholmen (11) verschiebbar geführt sind, von Haken (18) und ösen (17) gebildet sind, während die auf den Querholmen (12) befindlichen Halteglieder (20) aus Stangenstücken bestehen, deren hintere Enden mit Ringösen (21) und deren vordere Enden mit Federklammern (22) bestückt sind.
